# EUROPÄISCHE PATENTSCHRIFT

(11) **EP 1 412 105 B1**
(45) Veröffentlichungstag und Bekanntmachung des Hinweises auf die Patenterteilung: **24.08.2005**
(21) Anmeldenummer: 02740259.3
(22) Anmeldetag: 17.04.2002
(51) Int. Cl.: B21C 23/12, B23K 7/00, B23K 10/00

(54) **VERFAHREN ZUM ABTRENNEN VON TEILLÄNGEN BEIM STRANGPRESSEN**
METHOD FOR SEPARATING SECTIONS DURING EXTRUSION
PROCEDE DE SEPARATION DE LONGUEURS PARTIELLES DE PRODUITS SUR EXTRUDEUSE A VIS

(30) Priorität: 27.04.2001 DE 10120953
(43) Veröffentlichungstag der Anmeldung: 28.04.2004
(73) Patentinhaber: SMS EUMUCO GmbH, 51377 Leverkusen (DE); WKW Erbslöh Automotive GmbH, 42553 Velbert (DE)
(72) Erfinder: BIRKENSTOCK, Alf, 42579 Heiligenhaus (DE); JAKOBY, Klaus, 40880 Ratingen (DE); QUITMANN, Uwe, 47877 Willich (DE)
(74) Vertreter: Valentin, Ekkehard
(86) Internationale Anmeldenummer: PCT/DE2002/001409
(87) Internationale Veröffentlichungsnummer: WO 2002/087798

(56) Entgegenhaltungen:
- EP-A- 0 706 843
- DE-A- 3 040 235
- US-A- 5 305 626
- US-A- 5 484 981
- US-A- 5 927 129

## Beschreibung

Die Erfindung betrifft ein Verfahren zum Abtrennen von Teillängen beim Strangpressen von gerundeten bzw. gekrümmten metallischen Strangpreßprodukten, wobei das Preßprodukt in einer einem Gegenholm einer Strangpreßanlage vorgelagerten Matrize geformt und anschließend durch Einwirken äußerer Kräfte gekrümmt bzw. abgebogen wird.

Zur Herstellung von in verschiedensten industriellen Bereichen zu unterschiedlichsten Zwecken benötigten gerundeten Strangpreßprofilen, die vorrangig aus Aluminium und Magnesiumlegierungen bestehen, ist es für das Strangpressen von Hohlprodukten mit großen Wanddickenunterschieden durch die EP 0 706 843 B1 bekanntgeworden, in einem solch bestimmten Abstand vom Matrizenaustrittsende bzw. Gegenholm mit einem Druckmittel (Führungswerkzeug) eine Kraft auf den Strang auszuüben, daß sich eine Rückwirkung auf das in der Strangpreßmatrize geformte Profil ergibt. Bei dem Druckmittel kann es sich um eine Rolle, eine Querkraft erzeugende Gleitfläche, einen Rollenkäfig oder dergleichen Werkzeug handeln. Die Umformung des Strangpreßprofiles erfolgt hinter dem Strangpreßwerkzeug im plastischen Bereich des Werkstoffes.

Der Erfindung liegt die Aufgabe zugrunde, ein Verfahren der eingangs genannten Art zu schaffen, mit dem sich ohne Nachteil für das Strangpreßprodukt gewünschte Teillängen abtrennen lassen.

Diese Aufgabe wird erfindungsgemäß dadurch gelöst, daß das Strangpreßprodukt im Pressenfluß unter Ausschaltung mechanischer Beanspruchung berührungsfrei abgelängt wird. Hiermit läßt sich erreichen, daß beim Trennvorgang keine äußeren Kräfte auf das Strangpreßprodukt einwirken können, die ansonsten ein außerordentlich nachteiliges Moment auf das Bauteil im plastischen Bereich ausüben würden. Mit dem erfindungsgemäß berührungsfreien Ablängen läßt sich vermeiden, daß der Rundungsradius des Strangpreßproduktes so stark beeinflußt wird, daß die Konturgenauigkeit schwankt und das Strangpreßprofil dann nur mit einem nachfolgenden, zusätzlichen Arbeitsgang, z.B. Kalibrieren durch Innenhochdruckumformen, in die gewünschte Endkontur gebracht werden könnte.

Nach einer Ausgestaltung der Erfindung wird vorgeschlagen, daß das Strangpreßprodukt durch Brennschneiden abgelängt wird. Hierbei läßt sich vorteilhaft ein Brennermedium aus unterschiedlichen Gaszusammensetzungen und Mischungsverhältnissen verwenden. Als geeignet sind die üblichen Gase anzusehen, wie Sauerstoff, Acetylen, Propan, Butan, Erdgas, etc. und deren Gemischen.

Ein bevorzugter weiterer Vorschlag sieht vor, daß das ausgepreßte Produkt im Fertigungsfluß durch Plasmaschneiden abgelängt wird. In jedem Fall lassen sich bei den genannten Brennereinsätzen kurze Taktzeiten beim Trennen verwirklichen, was es ermöglicht, einen definierten Werkstoffzustand und die Wirtschaftlichkeit des Strangpressens (Strangpreßgeschwindigkeit) entsprechend einzustellen.

Wenn vorteilhaft mit mehreren Brennerköpfen gleichzeitig abgelängt wird, was sowohl beim autogenen Brennschneiden als auch beim Plasmaschneiden möglich ist, läßt sich die für das Unterteilen des ausgepreßten Strangprofils benötigte Zeit verringern, beispielsweise durch von beiden Strangprofilseiten her aufeinanderzufahrende Brennerköpfe.

Wenn der Brennerkopf - bzw.die Brennerköpfe - so nah wie möglich an das Strangpreßprodukt positioniert wird, läßt sich hinsichtlich der Trennzeit und der Qualität des Trennschnittes ein optimierter Wirkungsgrad erreichen. Es liegt hierbei im Rahmen des erfindungsgemäßen Verfahrens, den Brennerkopf je nach Bauteilprofil von vornherein so anzupassen bzw. auszulegen, daß eine flächendeckende Beaufschlagung über das gesamte Profil gewährleistet wird.

Ein weiterer Vorschlag der Erfindung sieht vor, daß der - in der Ausgangslage hinter dem Rundungswerkzeug angeordnete - Brennerkopf beim Trennvorgang von einem Roboter entsprechend dem aktuellen Rundungsradius des Strangpreßproduktes positioniert wird. Der von dem an einer Strangpreßanlage ohnehin vorhandenen übergeordneten Rechner gesteuerte Roboter erlaubt es zudem, daß bei hohen Strangpreßgeschwindigkeiten und großen Strangpreßquerschnitten der Roboter den Brennerkopf in Strangpreßrichtung führt, um das Profil somit an einer definierten Stelle zu trennen.

Nach einer Alternative wird der Brennkopf auf einer Linearachse - z.B. angeordnet auf dem Rundungswerkzeug - geführt und stoßartig mit Gas beaufschlagt. Die stoßartige Gasbeaufschlagung unterstützt es, daß das Profil in kürzester Zeit getrennt wird.

Nach einer anderen Maßnahme der Erfindung kann vorgesehen werden, daß beim Überfahren einer Markierung durch einen Regelkreis ein Impuls auf das Brenneraggregat ausgelöst wird. Sofort beim Erreichen der Markierung wird damit, z.B. pneumatisch veranlaßt, das Profil mit dem Trennmedium beaufschlagt.

Weitere Merkmale und Einzelheiten der Erfindung ergeben sich aus den Ansprüchen. Auf jeden Fall wird mit dem erfindungsgemäßen berührungsfreien Trennen sichergestellt, daß gewünschte Teillängen schnell und exakt ohne nachteilige Einwirkungen auf das im plastischen Bereich gerundete Profil erreicht werden können.

## Patentansprüche

1. Verfahren zum Abtrennen von Teillängen beim Strangpressen von gerundeten bzw. gekrümmten metallischen Strangpreßprodukten, wobei das Preßprodukt in einer einem Gegenholm einer Strangpreßanlage vorgelagerten Matrize geformt und anschließend durch Einwirken äußerer Kräfte gekrümmt bzw. abgebogen wird,
**dadurch gekennzeichnet,**
**daß** das Strangpreßprodukt im Pressenfluß unter Ausschaltung mechanischer Beanspruchung berührungsfrei abgelängt wird.

2. Verfahren nach Anspruch 1,
**dadurch gekennzeichnet,**
**daß** das Strangpreßprodukt durch Brennschneiden abgelängt wird.

3. Verfahren nach Anspruch 2,
**dadurch gekennzeichnet,**
**daß** ein Brennermedium aus unterschiedlichen Gaszusammensetzungen und Mischungsverhältnissen verwendet wird.

4. Verfahren nach einem der Ansprüche 1 bis 3,
**dadurch gekennzeichnet,**
**daß** durch Plasmaschneiden abgelängt wird.

5. Verfahren nach einem der Ansprüche 2 bis 4,
**dadurch gekennzeichnet,**
**daß** mit mehreren Brennerköpfen gleichzeitig abgelängt wird.

6. Verfahren nach einem der Ansprüche 2 bis 5,
**dadurch gekennzeichnet,**
**daß** der Brennerkopf so nah wie möglich an das Strangpreßprodukt positioniert wird.

7. Verfahren nach einem der Ansprüche 2 bis 6,
**dadurch gekennzeichnet,**
**daß** der Brennerkopf von einem Roboter entsprechend dem aktuellen Rundungsradius des Strangpreßproduktes positioniert wird.

8. Verfahren nach einem der Ansprüche 2 bis 7,
**dadurch gekennzeichnet,**
**daß** der Brennerkopf auf einer Linearachse geführt und stoßartig mit Gas beaufschlagt wird.

9. Verfahren nach Anspruch 8,
**dadurch gekennzeichnet,**
**daß** beim Überfahren einer Markierung durch einen Regelkreis ein Impuls auf das Brenneraggregat ausgelöst wird.

## Claims

1. Method for separating sectional lengths upon extrusion molding of rounded or curved metallic extrusion molded products, whereby the extruded product is formed in a mold upstream of counter beam of an extrusion molding assembly and subsequently curved or bent by the effects of external forces, **characterized in that** the extrusion molded product in the press flow is trimmed contact-free with switching-off of mechanical loading.

2. Method of claim 1, **characterized in that** the extrusion molded product is trimmed by flame cutting.

3. Method of claim 2, **characterized in that** a combustion medium of different gas compositions and mixing ratios is used.

4. Method of one of claims 1 through 3, **characterized in that** trimming is performed by plasma cutting.

5. Method of one of claims 2 through 4, **characterized in that** the trimming is performed simultaneously with multiple combustion heads.

6. Method of one of claims 2 through 5, **characterized in that** the combustion head is position as near as possible to the extrusion molded product.

7. Method of one of claims 2 through 6, **characterized in that** the combustion head is positioned by a robotic device according to the actual curvature radius of the extrusion molded product.

8. Method of one of claims 2 through 7, **characterized in that** the combustion head is guided on a linear axis and is impinged percussively with gas.

9. Method of claim 8, **characterized in that** upon crossing a marking, an impulse is released to the combustion apparatus by means of a control circuit.

## Revendications

1. Procédé pour le sectionnement de longueurs partielles lors de l'extrusion de produits extrudés métalliques arrondis respectivement incurvés, le produit extrudé étant moulé dans une matrice placée devant un contre-montant d'une installation d'extrusion pour être ensuite courbé respectivement incurvé par action de forces extérieures, **caractérisé en ce que** le produit extrudé est mis à longueur sans contact dans le flux de pressage par suppression de la sollicitation mécanique.

2. Procédé selon la revendication 1, **caractérisé en ce que** le produit extrudé est mis à longueur par découpe au chalumeau.

3. Procédé selon la revendication 2, **caractérisé en ce qu'**un fluide de chalumeau composé de compositions et de rapports de mélanges de gaz différents est utilisé.

4. Procédé selon l'une des revendications 1 à 3, **caractérisé en ce que** la mise à longueur se fait par découpe au plasma.

5. Procédé selon l'une des revendications 2 à 4, **caractérisé en ce que** plusieurs têtes de chalumeaux effectuent simultanément la mise à longueur.

6. Procédé selon l'une des revendications 2 à 5, **caractérisé en ce que** la tête de brûleur est positionnée aussi prés que possible du produit extrudé.

7. Procédé selon l'une des revendications 2 à 5, **caractérisé en ce que** la tête de brûleur est positionnée par un robot en fonction du rayon actuel de l'arrondi du produit extrudé.

8. Procédé selon l'une des revendications 2 à 7, **caractérisé en ce que** la tête de chalumeau est guidée sur un axe linéaire et subit l'impact du gaz par à coup.

9. Procédé selon la revendication 8, **caractérisé en ce que** lors du passage d'une marque par un cercle de réglage, une impulsion est déclenchée sur l'agrégat de brûleur.
